# FASCICULE DE BREVET EUROPEEN

(11) **EP 1 148 404 B1**
(45) Date de publication et mention de la délivrance du brevet: **02.11.2005**
(21) Numéro de dépôt: 01108243.5
(22) Date de dépôt: 31.03.2001
(51) Int. Cl.: G05F 1/565

(54) **Régulateur de tension à faible consommation électrique**
Spannungsregler mit niedrigem Energieverbrauch
Voltage regulator with low power consumption

(30) Priorité: 12.04.2000 FR 0004675
(43) Date de publication de la demande: 24.10.2001
(73) Titulaire: STMicroelectronics SA, F-92120 Montrouge (FR)
(72) Inventeur: Marty, Nicolas, 38640 Claix (FR)
(74) Mandataire: Marchand, André

(56) Documents cités:
- EP-A- 0 501 418
- EP-A- 0 678 963
- US-A- 4 319 179
- US-A- 5 355 077
- US-A- 6 046 577

## Description

La présente invention concerne les régulateurs de tension linéaires du type LDO (Low Drop Out Regulators), c'est-à-dire à faible chute de tension série.

De tels régulateurs font l'objet de diverses applications, notamment dans le domaine des téléphones mobiles pour délivrer une tension régulée à des circuits d'émission-réception radio à partir d'une tension d'alimentation fournie par une batterie.

A titre d'exemple, la figure 1 représente un régulateur linéaire classique 10 dont la sortie délivre une tension régulée Vout à une charge Z. La charge Z représente par exemple divers circuits radio présents dans un téléphone mobile. Le régulateur 10 est alimenté électriquement par une tension Vbat délivrée par une batterie 1 et comprend un amplificateur différentiel 2 dont la sortie pilote la grille G d'un transistor de régulation 3 du type PMOS. Le transistor 3 est généralement un transistor à faible résistance série à l'état passant (résistance drain-source RdsON) et reçoit sur sa source S la tension Vbat. Son drain D, relié à la sortie du régulateur 10, est connecté à l'anode d'un condensateur Cst de filtrage et de stabilisation de la tension Vout, agencé en parallèle avec la charge Z. L'amplificateur 2 reçoit sur son entrée négative une tension de référence Vref et sur son entrée positive une tension de contre-réaction Vfb (feed-back). La tension Vfb est une fraction de la tension Vout ramenée sur l'entrée de l'amplificateur 2 par l'intermédiaire d'un pont diviseur comprenant deux résistances R1, R2.

Le fonctionnement d'un tel régulateur, bien connu de l'homme de l'art, consiste dans une modulation de la tension de grille Vg du transistor 3 par l'amplificateur en fonction de l'écart entre la tension Vfb et la tension de référence Vref, que l'amplificateur maintient au voisinage de 0. Lorsque la tension Vg est inférieure à la valeur [Vbat - Vtp], le transistor 3 est passant car sa tension grille-source Vgs est supérieure à sa tension de seuil Vtp. Lorsque la tension Vg est supérieure à [Vbat - Vtp], le transistor est bloqué. En régime stabilisé, la tension Vout est régulée au voisinage de sa valeur nominale Voutnom, égale à [(R1+R2)Vref/R2].

La figure 2 représente un mode de réalisation classique de l'amplificateur 2. Celui-ci comprend un étage différentiel représenté sous la forme d'un bloc 5, recevant en entrée les tensions Vref et Vfb et polarisé par un générateur de courant 6. La sortie de l'étage différentiel 5 pilote la grille d'un transistor 7 de type NMOS connecté entre le noeud de sortie de l'amplificateur 2 et la masse. Le transistor 7 est polarisé sur son drain D par un générateur de courant 8. Le noeud de sortie de l'amplificateur est relié à la tension d'alimentation Vbat par une résistance de grille Rg, qui détermine le gain de l'amplificateur et le courant maximal qu'il peut délivrer en sortie. Ainsi, selon la valeur du signal délivré par l'étage différentiel 5, le transistor 7 tire la sortie de l'amplificateur vers la masse ou la résistance Rg tire la sortie vers le haut, c'est-à-dire la tension Vbat.

Dans une application telle que l'alimentation électrique d'un téléphone mobile, il est important que l'amplificateur de régulation présente une consommation électrique aussi faible que possible afin de préserver l'autonomie de la batterie. A cet effet, la résistance de grille Rg est choisie de forte valeur, par exemple 100KΩ, afin de limiter le courant circulant dans l'étage de sortie. Egalement, les courants délivrés par les générateurs 6, 8 sont calibrés de façon adéquate. De façon générale, le choix de la résistance Rg et des courants de polarisation est le résultat d'un compromis entre la nécessité de piloter efficacement le transistor 3, qui présente généralement une capacité parasite de grille élevée, et la recherche d'une faible consommation.

Bien que cette consommation, typiquement de l'ordre de 50 à 200 microampères, soit en soi acceptable lorsque la batterie est bien chargée et que le régulateur fonctionne en régime stabilisé, la présente invention se fonde sur le postulat que cette consommation doit par contre être considérée trop élevée lorsque la tension de batterie Vbat devient faible et inférieure à la valeur nominale Voutnom de la tension de sortie. Une telle chute de la tension Vbat en dessous de la tension nominale Voutnom peut être temporaire et due à une forte consommation de courant, ou être due au fait que la batterie est déchargée.

En effet, selon des constatations et conclusions faisant partie intégrante de la présente invention, illustrées sur les figures 3A, 3B, et 3C, le passage de la tension Vbat en dessous de la valeur Voutnom à un instant tA (fig. 3A) fait que la tension de contre-réaction Vfb devient inférieure à Vref à l'entrée de l'amplificateur 2. Ce dernier est déséquilibré et fait baisser jusqu'à la masse la tension de grille Vg pour rattraper le déséquilibre (fig. 3B). Le transistor de régulation 3 est continuellement passant, la tension Vout devient sensiblement égale à la tension Vbat (fig. 3C) et le régulateur 10 fonctionne en mode "suiveur". Le noeud de sortie de l'amplificateur 2 étant à la masse, on voit en figure 2 que la consommation dans la résistance de grille Rg est maximale.

Ainsi, l'amplificateur consomme inutilement du courant lorsque le régulateur fonctionne en mode suiveur, puisque le transistor de régulation est continuellement dans l'état passant et qu'une régulation de la tension de sortie Vout n'est plus possible.

Pour pallier cet inconvénient, l'idée de la présente invention est de faire basculer l'amplificateur de régulation dans un mode de veille à faible consommation tout en maintenant dans l'état passant le transistor de régulation.

Plus particulièrement, la présente invention prévoit un régulateur de tension selon la revendication 1.

Selon un mode de réalisation, le régulateur comprend un comparateur agencé pour comparer la tension d'alimentation et la tension de sortie du régulateur, et délivrer à l'amplificateur un signal de mise en veille lorsque l'écart entre la tension d'alimentation et la tension de sortie du régulateur est inférieur au premier seuil.

Selon un mode de réalisation, le comparateur présente une hystérésis de commutation et annule le signal de mise en veille de l'amplificateur lorsque l'écart entre la tension d'alimentation et la tension de sortie du régulateur est supérieur à un second seuil supérieur au premier seuil.

Selon un mode de réalisation, l'amplificateur comprend une résistance reliant la sortie de l'amplificateur à la tension d'alimentation, un interrupteur est agencé en série avec la résistance, l'interrupteur en série avec la résistance est ouvert lorsque l'amplificateur est mis en veille et fermé dans le cas contraire.

Selon un mode de réalisation, l'amplificateur comprend des sources de courant basculant en mode faible courant lorsque l'amplificateur est mis en veille.

Selon un mode de réalisation, l'amplificateur comprend un interrupteur piloté par un signal de mise en veille pour connecter la grille du transistor de régulation à un potentiel électrique rendant le transistor passant lorsque l'amplificateur est mis en veille.

Selon un mode de réalisation, l'amplificateur comprend un étage de polarisation de la grille du transistor de régulation, agencé pour appliquer sur la grille du transistor de régulation, lorsque l'amplificateur est mis en veille, une tension qui est déterminée de manière que la tension grille-source du transistor de régulation soit proche de la tension de seuil du transistor de régulation.

Selon un mode de réalisation, l'alimentation électrique de l'amplificateur est supprimée en mode veille par un interrupteur.

La présente invention concerne également un téléphone mobile comprenant une batterie et des circuits radio alimentés par l'intermédiaire d'un régulateur selon l'invention.

La présente invention prévoit également un procédé de gestion de l'énergie disponible dans une batterie selon la revendication 10.

Selon un mode de réalisation, on réactive l'amplificateur lorsque l'écart entre la tension d'alimentation et la tension de sortie du régulateur est supérieur à un second seuil supérieur au premier seuil.

La consommation de l'amplificateur peut être réduite en mode veille en déconnectant le noeud de sortie de l'amplificateur de la tension d'alimentation, en diminuant le courant délivré par des sources de courant internes à l'amplificateur, ou en supprimant l'application de la tension d'alimentation.

Lorsque l'amplificateur est mis en veille, il est avantageux d'appliquer sur la grille du transistor de régulation une tension de grille qui est déterminée de manière que la tension grille-source du transistor de régulation soit proche de sa tension de seuil.

Ces objets, caractéristiques et avantages ainsi que d'autres de la présente invention seront exposés plus en détail dans la description suivante d'un exemple de réalisation d'un régulateur selon l'invention, faite à titre non limitatif en relation avec les figures jointes, parmi lesquelles :
- la figure 1 précédemment décrite est le schéma électrique d'un régulateur de tension classique,
- la figure 2 précédemment décrite est le schéma électrique d'un amplificateur présent dans le régulateur de la figure 1,
- les figures 3A à 3C représentent des signaux électriques et illustrent le fonctionnement du régulateur de tension lorsque la tension d'alimentation chute en dessous de la valeur nominale de la tension de sortie,
- la figure 4 est le schéma électrique d'un régulateur de tension selon l'invention,
- les figures 5A à 5C représentent des signaux électriques et illustrent le fonctionnement du régulateur selon l'invention en mode suiveur, et
- les figures 6 à 9 sont des schémas électriques de quatre variantes de réalisation d'un amplificateur selon l'invention présent dans le régulateur de la figure 4.

La figure 4 représente un régulateur 20 selon l'invention, alimenté ici par une tension Vbat fournie par une batterie 21. Le régulateur 20 comprend comme celui de la figure 1 un amplificateur différentiel 22 dont la sortie commande la grille d'un transistor de régulation 23 de type PMOS. Le drain D du transistor 23 est relié à la sortie du régulateur 20 et est connecté à une capacité de stabilisation Cst en parallèle avec une charge Z, ces divers éléments étant agencés comme décrit au préambule. La tension de sortie Vout est ramenée sur l'entrée positive de l'amplificateur 2 par l'intermédiaire d'un pont diviseur comprenant deux résistances R1, R2. La résistance R1 peut être nulle dans le cas d'une contre-réaction directe de la tension de sortie Vout sur l'entrée de l'amplificateur 22, la résistance R2 étant dans ce cas mathématiquement infinie. La tension de référence Vref appliquée sur l'entrée négative de l'amplificateur 2 est par exemple une tension dite de band-gap présentant une bonne stabilité en fonction de la température, générée au moyen de diodes à jonction PN et de miroirs de courant. La tension Vref est ainsi indépendante de la tension Vbat, à la condition d'être inférieure à la plus basse valeur de la tension Vbat.

Le fonctionnement du régulateur 20 en régime stabilisé est en soi classique et ne sera pas à nouveau décrit. L'amplificateur 2 maintient la tension de contre-réaction Vfb égale à la tension de référence Vref et la tension de sortie nominale Voutnom est égale à [(R1+R2)Vref/R2].

Selon l'invention, l'amplificateur 22 présente un mode de fonctionnement "normal" et un mode "veille" et bascule de l'un à l'autre selon la valeur d'un signal Vlc appliqué sur une entrée LCIN prévue à cet effet. La mise en veille de l'amplificateur 22 consiste, selon l'invention, dans le fait de placer l'amplificateur dans un état de faible consommation électrique tout en maintenant la tension de grille Vg à un potentiel assurant le maintient du transistor de régulation 23 dans l'état passant. Divers exemples de réalisation de l'amplificateur 22 seront décrits plus loin. On considèrera par convention, dans ce qui suit, que l'amplificateur bascule en mode veille lorsque le signal Vlc passe à 1.

Le signal Vlc est délivré par un comparateur 24 recevant sur son entrée positive la tension de sortie Vout et sur son entrée négative la tension d'alimentation Vbat, le comparateur 24 étant alimenté par la tension Vbat. Le comparateur 24 est un comparateur à seuil Vd1 et met ici sa sortie à 1 (signal Vlc) lorsque la tension différentielle Vd vue sur ses entrées, égale à la différence entre la tension Vbat et la tension Vout, devient inférieure au seuil Vd1. Pour des raisons de stabilité de sa sortie, le comparateur 24 présente également, de préférence, une hystérésis de commutation et remet sa sortie à 0 lorsque la tension différentielle Vd remonte et devient supérieure à un seuil Vd2 supérieur à Vd1. Les seuils Vd1, Vd2 sont par exemple égaux à 100 mV et 120mV, respectivement.

Ainsi, comme on va le voir plus en détail dans ce qui suit, l'amplificateur 22 bascule dans le mode veille tout en maintenant le transistor de régulation 23 dans l'état passant, lorsque le régulateur 20 fonctionne en mode suiveur en raison d'une chute de la tension d'alimentation Vbat en dessous de la valeur nominale Voutnom de la tension de sortie.

Les figures 5A, 5B, 5C illustrent le fonctionnement du régulateur 20 en mode suiveur et représentent respectivement les tensions Vbat et Vout, la tension différentielle Vd et le signal Vlc. Sur les figures 5A et 5B, on voit qu'une diminution de la tension Vbat à partir de sa valeur nominale Vbatnom n'a pas de conséquence sur la tension régulée Vout, qui demeure égale à Voutnom, tant que la tension Vbat reste supérieure à Voutnom. La tension différentielle Vd diminue proportionnellement à la tension Vbat jusqu'à un instant t2 où la tension Vbat devient sensiblement égale à Voutnom et entraîne la tension Vout dans sa chute, le régulateur étant alors déséquilibré et fonctionnant en mode suiveur. A cet instant t2, la tension différentielle Vd atteint une valeur minimale Vdmin qui correspond à la chute de tension aux bornes du transistor de régulation 23. Cette chute de tension Vdmin est en principe très faible, par exemple 50 mV, car le transistor de régulation d'un régulateur de type LDO présente généralement une résistance drain-source VdsON dans l'état passant très faible. A compter de l'instant t2, la tension Vout commence à diminuer et suit la tension Vbat, au décalage près de la tension Vdmin.

Selon l'invention, le passage en mode suiveur est détecté par le comparateur 24 à un instant t1 précédant t2 mais très proche de t2, lorsque la tension différentielle Vd atteint le seuil Vd1 mentionné plus haut, choisi très proche du minimum Vdmin. Ainsi, à l'instant t1, le signal Vlc passe à 1 (fig. 5C) et l'amplificateur 2 est mis en veille. Le "1" logique du signal Vlc est ici la tension Vbat, qui alimente le comparateur 24.

Sur les figures 5A à 5C, ont voit que la tension Vbat remonte ensuite vers sa valeur nominale, par exemple après rechargement de la batterie 21 ou régénération naturelle de celle-ci lorsque le courant consommé diminue. A un instant t3, la tension Vbat dépasse la valeur Voutnom. A un instant t4, la tension différentielle Vd dépasse le seuil Vd2 et l'amplificateur 22 bascule dans son mode de fonctionnement normal, la tension Vout revenant à sa valeur nominale Voutnom.

On va maintenant décrire à titre non limitatif divers modes de réalisation de l'amplificateur 22, obtenus à partir de la structure de l'amplificateur 2 décrit au préambule en relation avec la figure 2.

L'amplificateur 22a illustré en figure 6 est d'une structure semblable à celle de l'amplificateur 2. On y retrouve l'étage différentiel 5 polarisé par le générateur de courant 6, dont la sortie pilote le transistor NMOS 7 polarisé sur son drain par le générateur de courant 8, ainsi que la résistance Rg reliant le noeud de sortie de l'amplificateur 22a à la tension Vbat. Selon l'invention, un interrupteur 25, ici un transistor PMOS, est agencé en série avec la résistance Rg. Le transistor 25 reçoit sur sa grille le signal Vlc et est ainsi en permanence dans l'état passant lorsque le régulateur fonctionne en régime stabilisé, le signal Vlc étant à 0 comme indiqué plus haut. Lorsque le régulateur fonctionne en mode suiveur et que la tension Vg sur le noeud de sortie est tirée vers la masse par le transistor NMOS 7, le signal Vlc passe à 1, le transistor 25 se bloque et aucun courant ne passe dans la résistance Rg. En coupant ainsi le chemin reliant le noeud de sortie de l'amplificateur 22a à la tension Vbat, l'économie en consommation de courant peut être substantielle et de l'ordre de 80%.

L'amplificateur 22b représenté en figure 7 est quasiment identique à l'amplificateur 22a. Toutefois, les générateurs de courant 6, 8 ont été remplacés par des générateurs de courant 6', 8' qui sont commandés par le signal Vlc et qui délivrent des courants différents selon la valeur du signal Vlc. Les courants respectifs I1', I2' délivrés lorsque le signal Vlc est à 1 sont par exemple égaux à la moitié des courants I1, I2 délivrés lorsque le signal Vlc est à 0. Les courants I1', I2' sont par exemple de 10 microampères et les courants I1, I2 de 20 microampères. La réalisation de tels générateurs 6', 8' à deux courants de fonctionnement est en soi à la portée de l'homme de l'art, par exemple en agençant en parallèle, dans des miroirs de courants, des transistors de même structure, et en bloquant un transistor sur deux lorsque le signal Vlc est à 1. On économise ainsi, par cet arrangement, quelques dizaines de microampères supplémentaires.

L'amplificateur 22c de la figure 8 est réalisé à partir de l'amplificateur 2 de la figure 2, que l'on n'a pas modifié dans sa structure interne. Toutefois, la tension Vbat est appliquée sur l'entrée d'alimentation de l'amplificateur 2 par l'intermédiaire d'un transistor PMOS 26 piloté par le signal Vlc. De plus, un transistor NMOS 27 piloté par le signal Vlc est ajouté entre la sortie de l'amplificateur 2 et la masse. Ainsi, lorsque le signal Vlc est à 0 (régulateur équilibré), le transistor 26 est passant et le transistor 27 est bloqué. L'amplificateur 2 fonctionne comme si ces deux éléments n'existaient pas. Lorsque le signal Vlc est à 1 (régulateur en mode suiveur), le transistor 26 est bloqué et le transistor 27 est passant. L'amplificateur 2 ne reçoit plus la tension d'alimentation Vbat et est complètement hors tension. Le transistor 27 tire la sortie de l'amplificateur à 0 (tension Vg) pour maintenir le transistor de régulation 23 dans l'état passant. Ce mode de réalisation 22c se distingue donc des précédents 22a, 22b par le fait qu'en mode veille la tension de grille Vg n'est pas tirée à la masse par le transistor NMOS 2 de l'étage de sortie de l'amplificateur 2, qui est hors service, mais par le transistor supplémentaire 27 prévu à cet effet.

L'amplificateur 22d représenté en figure 9 comprend également l'amplificateur 2 et le transistor 26 assurant la mise hors tension de l'amplificateur 2 lorsque le signal Vlc est à 1. Le transistor tire-bas 27 (pull down) à la sortie de l'amplificateur 22c est remplacé par un étage de polarisation 30 plus perfectionné qui maintient la sortie de l'amplificateur 2 à une tension Vg supérieure à la masse quand celui-ci est hors tension. Cette tension Vg est choisie de manière que la tension grille-source Vgs du transistor de régulation 23 soit maintenue au voisinage de la tension de seuil Vtp du transistor 23.

L'étape de polarisation 30 comprend par exemple un premier transistor PMOS 31 recevant la tension Vbat sur sa source, connecté par son drain à la source d'un deuxième transistor PMOS 32 dont le drain est connecté au noeud de sortie de l'amplificateur 22d. Les transistors 31, 32 sont agencés en diodes, chacun ayant sa grille connectée à son drain. Entre le noeud de sortie et la masse, l'étage de polarisation 30 comprend une résistance 33 de forte valeur en série avec un transistor NMOS 34 piloté par le signal Vlc. Lorsque le régulateur fonctionne en régime stabilisé, la tension Vg est maintenue autour de la valeur [Vbat - Vtp] par la sortie de l'amplificateur 2, Vtp étant la tension de seuil d'un transistor PMOS, de sorte que les deux transistors-diodes 31, 32 sont bloqués. De plus, le signal Vlc est à 0 et le transistor 34 est également bloqué. L'amplificateur 2 fonctionne comme si l'étage de polarisation 30 n'existait pas. Lorsque régulateur est déséquilibré, la tension Vg tend vers 0, le signal Vlc passe à 1 et l'amplificateur 2 est mis hors tension. Les deux transistors-diodes 31, 32 deviennent passants et imposent chacun une tension Vtp à leurs bornes, de sorte que la tension de grille Vg est dans ce cas égale à [Vbat - (2Vtp)]. La tension Vgs du transistor de régulation 23 est ainsi égale à 2Vtp en valeur absolue et est proche de Vtp (à la valeur Vtp près, de l'ordre de 0,7 V). D'autres méthodes sont bien entendu envisageables pour maintenir la tension Vg encore plus proche de la tension de seuil Vtp.

L'avantage de ce mode de réalisation est de ne pas décharger entièrement la capacité parasite de grille Cg du transistor de régulation 23, représentée en traits pointillés, qui est généralement de forte valeur (100-200 picofarads) avec un transistor de régulation à faible résistance série RdsON. En effet, lorsque la tension Vg est portée à la masse, la capacité Cg est entièrement déchargée pendant le mode veille. Si la tension Vbat remonte brutalement, un retard à la fermeture du transistor 23 (blocage du transistor) se produit lors du retour au mode régulé en raison du temps de charge de la capacité Cg. Un tel retard à la fermeture fait apparaître une surtension à la sortie du régulateur, car la tension Vout continue de suivre la tension Vbat au-delà de sa valeur nominale Voutnom. En maintenant la tension Vg non nulle pendant le mode veille, la capacité de grille Cg ne se décharge pas entièrement et le basculement du mode veille au mode régulé se fait rapidement, avec une nette atténuation du phénomène de surtension.

Bien entendu, diverses combinaisons des caractéristiques de chacun des amplificateurs 22a à 22d peuvent être prévues, pour réaliser d'autres variantes de réalisation. Notamment, l'étage de polarisation 30 de l'amplificateur 22d peut être incorporé dans les amplificateurs 22a, 22b. Il est également à la portée de l'homme de l'art d'appliquer les principes et solutions exposés ci-dessus à des structures d'amplificateur connues autres que celle de l'amplificateur 2 choisi ici à titre d'exemple. Par ailleurs, bien que les exemples qui viennent d'être décrits se rapportent à un régulateur ayant un transistor de régulation de type PMOS, il entre dans le cadre de la présente demande et il est à la portée de l'homme de l'art de transposer l'enseignement de la présente invention aux régulateurs ayant un transistor de régulation de type NMOS.

Enfin, bien que le problème résolu par la présente invention ait été décrit en relation avec les téléphones portables, il va de soi qu'un régulateur selon l'invention est susceptible de diverses autres applications, notamment dans le cas où la tension d'alimentation est fournie par une batterie dont on veut préserver l'autonomie.

## Revendications

1. Régulateur de tension (20) comprenant
- un transistor MOS de régulation (23) ayant une première borne de conduction (S) recevant une tension d'alimentation (Vbat) et une seconde borne de conduction (D) reliée à la sortie du régulateur, et
- un amplificateur (22, 22a-22d) dont la sortie pilote la grille du transistor de régulation (23) en fonction de l'écart entre une tension de référence (Vref) et une tension de contre-réaction (Vfb),
**caractérisé en ce qu'**il comprend des moyens (6', 7', 24, 25, 27, 30) pour faire basculer l'amplificateur dans un mode de veille à faible consommation de courant lorsque l'écart (Vd) entre la tension d'alimentation (Vbat) et la tension de sortie (Vout) du régulateur est inférieur à un premier seuil (Vd1), tout en maintenant sur la grille du transistor de régulation (23) un potentiel électrique permettant de maintenir le transistor de régulation dans l'état passant.

2. Régulateur selon la revendication 1, comprenant un comparateur (24) agencé pour comparer la tension d'alimentation (Vbat) et la tension de sortie (Vout) du régulateur, et délivrer à l'amplificateur (22) un signal de mise en veille (Vlc=1) lorsque l'écart (Vd) entre la tension d'alimentation et la tension de sortie du régulateur est inférieur au premier seuil (Vd1).

3. Régulateur selon la revendication 2, **caractérisé en ce que** le comparateur (24) présente une hystérésis de commutation et annule le signal de mise en veille de l'amplificateur (Vlc=0) lorsque l'écart (Vd) entre la tension d'alimentation et la tension de sortie du régulateur est supérieur à un second seuil (Vd2) supérieur au premier seuil (Vd1).

4. Régulateur selon l'une des revendications 1 à 3, dans lequel l'amplificateur (22a, 22b) comprend une résistance (Rg) reliant la sortie de l'amplificateur à la tension d'alimentation (Vbat), **caractérisé en ce qu'**un interrupteur (25) est agencé en série avec la résistance (Rg) et **en ce que** ledit interrupteur agencé en série avec la résistance est ouvert lorsque l'amplificateur est mis en veille et fermé dans le cas contraire.

5. Régulateur selon l'une des revendications 1 à 4, dans lequel l'amplificateur (22b) comprend des sources de courant (6', 8') basculant en mode faible courant lorsque l'amplificateur est mis en veille.

6. Régulateur selon l'une des revendications 1 à 5, dans lequel l'amplificateur comprend un interrupteur (27) piloté par un signal de mise en veille (Vlc) pour connecter la grille du transistor de régulation (23) à un potentiel électrique rendant le transistor passant lorsque l'amplificateur est mis en veille.

7. Régulateur selon l'une des revendications 1 à 6, dans lequel l'amplificateur (22d) comprend un étage (30) de polarisation de la grille du transistor de régulation (23), agencé pour appliquer sur la grille du transistor de régulation, lorsque l'amplificateur est mis en veille, une tension (Vg) qui est déterminée de manière que la tension grille-source (Vgs) du transistor de régulation soit proche de la tension de seuil (Vtp) du transistor de régulation.

8. Régulateur selon l'une des revendications 6 et 7, dans lequel l'alimentation électrique de l'amplificateur (22c, 22d) est supprimée en mode veille par un interrupteur (26).

9. Téléphone mobile comprenant une batterie et des circuits radio alimentés par l'intermédiaire d'un régulateur (20) selon l'une des revendications 1 à 8.

10. Procédé de gestion de l'énergie disponible dans une batterie (21) alimentant une charge (Z) par l'intermédiaire d'un régulateur de tension (20), le régulateur comprenant un transistor MOS de régulation (23) ayant une première borne de conduction (S) recevant une tension d'alimentation (Vbat) et une seconde borne de conduction (D) reliée à la sortie du régulateur, et un amplificateur (22) dont la sortie pilote la grille du transistor de régulation (23) en fonction de l'écart entre une tension de référence (Vref) et une tension de contre-réaction (Vfb), procédé **caractérisé en ce qu'**il comprend une étape consistant à surveiller l'écart (Vd) entre la tension d'alimentation (Vbat) et la tension de sortie (Vout) du régulateur, et une étape consistant à faire basculer l'amplificateur (22) dans un mode veille à faible consommation de courant lorsque l'écart (Vd) entre la tension d'alimentation (Vbat) et la tension de sortie (Vout) du régulateur est inférieur à un premier seuil (Vd1), tout en maintenant la grille du transistor de régulation (23) à un potentiel permettant de maintenir le transistor de régulation dans l'état passant.

11. Procédé selon la revendication 10, **caractérisé en ce que** l'on réactive l'amplificateur (20) lorsque l'écart (Vd) entre la tension d'alimentation et la tension de sortie du régulateur est supérieur à un second seuil (Vd2) supérieur au premier seuil (Vd1).

12. Procédé selon l'une des revendications 10 et 11, dans lequel on réduit la consommation de l'amplificateur (22, 22a, 22b) en mode veille en déconnectant (25, Vlc=1) le noeud de sortie de l'amplificateur de la tension d'alimentation (Vbat).

13. Procédé selon l'une des revendications 10 à 12, dans lequel on réduit la consommation de l'amplificateur (22, 22b) en mode veille en diminuant le courant délivré par des sources de courant (6', 8') internes à l'amplificateur.

14. Procédé selon l'une des revendications 10 et 11, dans lequel on supprime l'application de la tension d'alimentation à l'amplificateur en mode veille.

15. Procédé selon l'une des revendications 10 à 14, dans lequel on applique sur la grille du transistor de régulation (23), lorsque l'amplificateur est mis en veille, une tension (Vg) qui est déterminée de manière que la tension grille-source (Vgs) du transistor de régulation soit proche de la tension de seuil (Vtp) du transistor de régulation.

## Patentansprüche

1. Spannungsregler (20) der Folgendes umfasst:
- ein MOS-Regelungstransistor (23) mit einer ersten Leitungsklemme (S), die eine Versorgungsspannung (Vbat) empfängt und mit einer zweiten Leitungsklemme (D), die an den Ausgang des Reglers angeschlossen ist, und
- ein Verstärker (22, 22a-22d) dessen Ausgang das Gitter des Regelungstransistors (23) in Abhängigkeit von der Abweichung zwischen einer Referenzspannung (Vref) und einer Gegenkopplungsspannung (Vfb) steuert,
**dadurch gekennzeichnet, dass** er Mittel (6', 7', 24, 25, 27, 30) umfasst, um den Verstärker in einen Stand-by-Modus mit niedrigem Energieverbrauch umzuschalten, wenn die Abweichung (Vd) zwischen der Versorgungsspannung (Vbat) und der Ausgangsspannung (Vout) des Reglers kleiner als eine erste Schwelle (Vd1) ist, wobei auf dem Gitter des Regelungstransistors (23) ein elektrisches Potential aufrecht erhalten wird, das es erlaubt, den Regelungstransistor im Flussbereich aufrecht zu erhalten.

2. Regler nach Anspruch 1, mit einem Komparator (24), der angeordnet ist, um die Versorgungsspannung (Vbat) und die Ausgangsspannung (Vout) des Reglers zu vergleichen, und dem Verstärker (22) ein Signal der Stand-by-Einschaltung (Vlc=1) zu liefern, wenn die Abweichung (Vd) zwischen der Versorgungsspannung und der Ausgangsspannung des Reglers kleiner als die erste Schwelle (Vd1) ist.

3. Regler nach Anspruch 2, **dadurch gekennzeichnet, dass** der Komparator (24) eine Schalthysterese aufweist und das Signal der Stand-by-Einschaltung des Verstärkers (Vlc=0) aufhebt, wenn die Abweichung (Vd) zwischen der Versorgungsspannung und der Ausgangsspannung des Reglers größer als eine zweite Schwelle (Vd2) ist, die größer als die erste Schwelle (Vd1) ist.

4. Regler nach einem der Ansprüche 1 bis 3, in dem der Verstärker (22a, 22b) einen Widerstand (Rg) umfasst, der den Ausgang des Verstärkers mit der Versorgungsspannung (Vbat) verbindet, **dadurch gekennzeichnet, dass** ein Schalter (25) in Serie mit dem Widerstand (Rg) angeordnet ist und **dadurch gekennzeichnet, dass** der Schalter, der in Serie mit dem Widerstand angeordnet ist, offen ist, wenn der Verstärker in den Stand-by-Modus versetzt ist und dass er im entgegengesetzten Fall geschlossen ist.

5. Regler nach einem der Ansprüche 1 bis 4, in dem der Verstärker (22b) Stromquellen (6', 8') umfasst, die in den Schwachstrommodus umschalten, wenn der Verstärker in den Stand-by-Modus versetzt ist.

6. Regler nach einem der Ansprüche 1 bis 5, in dem der Verstärker einen Schalter (27) umfasst, der von einem Signal der Stand-by-Einschaltung (Vlc) gesteuert wird, um das Gitter des Regelungstransistors (23) mit einem elektrischen Potential zu verbinden, das den Transistor fließend macht, wenn der Verstärker in den Stand-by-Modus versetzt ist.

7. Regler nach einem der Ansprüche 1 bis 6, in dem der Verstärker (22d) eine Polarisationsetage (30) des Gitters vom Regelungstransistor (23) umfasst, die angeordnet ist, um am Gitter des Regelungstransistors, wenn der Verstärker in den Stand-by-Modus versetzt ist, eine Spannung (Vg) anzuwenden, die derart festgelegt ist, dass die Spannung Gitter-Quelle(Vgs) des Regelungstransistors nahe bei der Schwellspannung (Vtp) des Regelungstransistors liegt.

8. Regler nach einem der Ansprüche 6 und 7, in dem die Stromversorgung des Verstärkers (22c, 22d) im Stand-by-Modus von einem Schalter (26) aufgehoben ist.

9. Mobiles Telefon mit einer Batterie und Funkkreisen, die mit Hilfe eines Reglers (20) nach einem der Ansprüche 1 bis 8 versorgt werden.

10. Verfahren zur Verwaltung der Energie, die in einer Batterie (21) verfügbar ist, die eine Belastung (Z) mit Hilfe eines Spannungsreglers (20) versorgt, wobei der Regler einen MOS-Regelungstransistor (23) umfasst, der eine erste Leitungsklemme (S) aufweist, die eine Versorgungsspannung (Vbat) empfängt und eine zweite Leitungsklemme (D) aufweist, die mit dem Ausgang des Reglers verbunden ist, und wobei der Regler einen Verstärker (22) umfasst, dessen Ausgang das Gitter vom Regelungstransistor (23) in Abhängigkeit von der Abweichung zwischen einer Referenzspannung (Vref) und einer Gegenkopplungsspannung (Vfb) steuert, wobei das Verfahren **dadurch gekennzeichnet ist, dass** es einen Schritt umfasst, der darin besteht, die Abweichung (Vd) zwischen der Versorgungsspannung (Vbat) und der Ausgangsspannung (Vout) des Reglers zu überwachen, und dass es einen Schritt umfasst, der darin besteht, den Verstärker (22) in einen Stand-by-Modus mit niedrigem Energieverbrauch umzuschalten, wenn die Abweichung (Vd) zwischen der Versorgungsspannung (Vbat) und der Ausgangsspannung (Vout) des Reglers kleiner als eine erste Schwelle (Vd1) ist, wobei das Gitter des Regelungstransistors (23) bei einem Potential aufrecht erhalten wird, das es erlaubt, den Regelungstransistor im Flussbereich aufrecht zu erhalten.

11. Verfahren nach Anspruch 10, **dadurch gekennzeichnet, dass** der Verstärker (20) reaktiviert wird, wenn die Abweichung (Vd) zwischen der Versorgungsspannung und der Ausgangsspannung des Reglers größer als eine zweite Schwelle (Vd2) ist, die größer als die erste Schwelle (Vd1) ist.

12. Verfahren nach einem der Ansprüche 10 und 11, in dem der Verbrauch des Verstärkers (22, 22a, 22b) im Stand-by-Modus reduziert wird, indem (25, Vlc=1) der Knoten des Ausgangs des Verstärkers von der Versorgungsspannung (Vbat) getrennt wird.

13. Verfahren nach einem der Ansprüche 10 bis 12, in dem der Verbrauch des Verstärkers (22, 22b) im Stand-by-Modus reduziert wird, indem der Strom, der von den internen Stromquellen (6', 8') des Verstärkers geliefert wird, herabgesetzt wird.

14. Verfahren nach einem der Ansprüche 10 und 11, in dem die Anwendung der Versorgungsspannung auf den Verstärker im Stand-by-Modus aufgehoben wird.

15. Verfahren nach einem der Ansprüche 10 bis 14, indem auf das Gitter des Regelungstransistors (23), wenn der Verstärker im Stand-by-Modus versetzt ist, eine Spannung (Vg) angewandt wird, die derart festgelegt ist, dass die Spannung Gitter-Quelle (Vgs) des Regelungstransistors nahe bei der Schwellspannung (Vtp) des Regelungstransistors liegt.

## Claims

1. Voltage regulator (20) comprising:
- a MOS transistor of regulation (23) provided with a first conduction terminal (S) receiving a supply voltage (Vbat) and a second conduction terminal (D) linked to the output of the regulator, and
- an amplifier (22, 22a-22d) which output drives the gate of the regulation transistor (23) according to the difference between a reference voltage (Vref) and a feedback voltage (Vfb),
**characterised in that** it comprises means (6', 7', 24, 25, 27, 30) of switching the amplifier to a standby mode with low current consumption when the difference (Vd) between the supply voltage (Vbat) and the output voltage (Vout) of the regulator is below a first threshold (Vd1), while maintaining, at the gate of the regulation transistor (23), an electrical potential enabling the regulation transistor to stay in conducting state.

2. Regulator according to claim 1, comprising a comparator (24) arranged to compare the supply voltage (Vbat) and the output voltage (Vout) of the regulator, and deliver a standby signal (Vlc=1) to the amplifier (22) when the difference (Vd) between the supply voltage and the output voltage of the regulator is below the first threshold (Vd1).

3. Regulator according to claim 2, **characterised in that** the comparator (24) has a switch hysteresis and cancels the standby signal of the amplifier (Vlc=0) when the difference (Vd) between the supply voltage and the output voltage of the regulator is higher than a second threshold (Vd2) superior to the first threshold (Vd1).

4. Regulator according to one of the claims 1 to 3, wherein the amplifier (22a, 22b) comprises a resistor (Rg) connecting the output of the amplifier to the supply voltage (Vbat), **characterised in that** a switch (25) is arranged in series with the resistor (Rg) and **in that** the said switch arranged in series with the resistor is open when the amplifier goes into standby, and otherwise closed.

5. Regulator according to one of the claims 1 to 4, wherein the amplifier (22b) comprises current sources (6', 8') switching to low-current mode when the amplifier goes into standby.

6. Regulator according to one of the claims 1 to 5, wherein the amplifier comprises a switch (27) driven by a standby signal (Vlc) to connect the gate of the regulation transistor (23) at an electrical potential switching the transistor to a conductive state when the amplifier goes into standby.

7. Regulator according to one of the claims 1 to 6, wherein the amplifier (22d) comprises a stage (30) to bias the gate of the regulation transistor (23), arranged to apply, to the gate of the regulation transistor, when the amplifier is in standby, a voltage (Vg) which is determined so that the gate-source voltage (Vgs) of the regulation transistor is close to the threshold voltage (Vtp) of the regulation transistor.

8. Regulator according to one of the claims 6 and 7, wherein, in standby mode, the power supply of the amplifier (22c, 22d) is suppressed by a switch (26).

9. Mobile telephone comprising a battery and radio circuits powered by means of a regulator (20) according to the one of the claims 1 to 8.

10. Method for the management of the energy available in a battery (21) powering a load (Z) by means of a voltage regulator (20), the regulator comprising a regulation MOS transistor (23) provided with a first conduction terminal (S) receiving a supply voltage (Vbat) and a second conduction terminal (D) linked to the output of the regulator, and an amplifier (22) which output drives the gate of the regulation transistor (23) according to the difference between the reference voltage (Vref) and a feedback voltage (Vfb), method **characterised in that** it comprises a step of monitoring the difference (Vd) between the supply voltage (Vbat) and the output voltage (Vout) of the regulator, and a step of switching the amplifier (22) to a standby mode with low current consumption when the difference (Vd) between the supply voltage (Vbat) and the output voltage (Vout) of the regulator is below a first threshold (Vd1), while maintaining the gate of the regulation transistor (23) at a potential enabling the regulation transistor to stay in conductive state.

11. Method according to claim 10, **characterised in that** the amplifier (20) is reactivated when the difference (Vd) between the supply voltage and the output voltage of the regulator is higher than a second threshold (Vd2) superior to the first threshold (Vd1).

12. Method according to one of the claims 10 and 11, wherein the consumption of the amplifier (22, 22a, 22b) in standby mode is reduced by disconnecting (25, Vlc=1) the output node of the amplifier from the supply voltage (Vbat).

13. Method according to one of the claims 10 to 12, wherein the consumption of the amplifier (22, 22b) in standby mode is reduced by diminishing the current delivered by current sources (6', 8') internal to the amplifier.

14. Method according to one of the claims 10 and 11, wherein the supply voltage is not applied to the amplifier in standby mode.

15. Method according to one of the claims 10 to 14, wherein, when the amplifier goes into standby, the gate of the regulation transistor (23) receives a voltage (Vg) which is determined so that the gate-source voltage (Vgs) of the regulation transistor is close to the threshold voltage (Vtp) of the regulation transistor.
